# EUROPÄISCHE PATENTSCHRIFT

(11) **EP 3 217 099 B1**
(45) Veröffentlichungstag und Bekanntmachung des Hinweises auf die Patenterteilung: **17.04.2019**
(21) Anmeldenummer: 17156829.8
(22) Anmeldetag: 20.02.2017
(51) Int. Cl.: F24C 15/20

(54) **DUNSTABZUGSHAUBE**
EXTRACTOR HOOD
HOTTE ASPIRANTE

(30) Priorität: 08.03.2016 DE 102016203750
(43) Veröffentlichungstag der Anmeldung: 13.09.2017
(73) Patentinhaber: BSH Hausgeräte GmbH, 81739 München (DE)
(72) Erfinder: Neumann, Ulmar, 76694 Forst (DE); Schewa, Alexander, 75177 Pforzheim (DE)

(56) Entgegenhaltungen:
- EP-A2- 2 119 970
- DE-A1-102012 016 630
- DE-B3-102011 051 104

## Beschreibung

Es sind Dunstabzugshauben bekannt, die auch als Boxessen bezeichnet werden. Bei diesen Dunstabzugshauben sitzt der Lüfterkasten, in dem das Gebläse der Dunstabzugshaube eingebracht ist, oben auf einer Sichthaube und wird von einem Teleskopkanal abgedeckt. Damit die Aufhängung gut zugänglich ist, liegt diese oberhalb des Lüfterkastens. Um ein planes Anliegen an der Wand zu gewährleisten, ist dabei eine zusätzliche Sicherungsschraube in der Wand erforderlich, die von Innen im unteren Bereich des Lüfterkastens verschraubt werden muss.

Eine solche bekannte Dunstabzugshaube, die eine Boxesse darstellt, ist in Figur 4 gezeigt. Hierbei ergibt sich, dass die Exzenter-Schraubelemente ES durch Öffnungen in einem oberen Überstand ÜS der Rückwand des Lüfterkastens LK eingebracht werden müssen. Zudem ist im unteren Bereich der Rückwand des Lüfterkastens LK eine Öffnung für ein Sicherheitselement SE, insbesondere eine Sicherungsschraube gezeigt. Der Lüfterkasten LK wird nach der Montage von einem Teleskopkanal KA, der auch als Kamin bezeichnet wird, verkleidet.

Zudem sind Befestigungsvorrichtungen für Dunstabzugshauben aus dem Stand der Technik bekannt, bei denen Tragprofile oder Befestigungsbleche verwendet werden. Beispielsweise offenbart die DE 10 2012 016 630 A1 eine Dunstabzugshaube mit einem Haubenkörper, in dessen Inneren ein Lüfter angeordnet ist. Des Weiteren wird dem Haubenkörper ein Tragprofil zugeordnet, welches mit dem Haubenkörper lösbar verbindbar ist. Gemäß einer Ausführungsform bildet das Tragprofil einen ebenen Flächenabschnitt. An seinem oberen Rand hat das Tragprofil zwei Vorsprünge, die zunächst in Richtung des Haubenkörpers vorspringen und einen Haken bilden. Seitliche Vorsprünge greifen in Schlitze oder Passungen des Haubenkörpers ein, während ein absatzartiger Vorsprung einen Absatz des Haubenkörpers stützt. Weiterhin sind im oberen Bereich des Tragprofils schräg verlaufende Schlitze als Öffnungen angeordnet, durch die Befestigungsmittel in Form von Schrauben führbar sind.

Weiterhin wird in der DE 10 2011 051 104 B2 eine Dunstabzugshaube für einen Herd, eine Kochstelle oder dergleichen offenbart. Die Dunstabzugshaube umfasst vorzugsweise ein als Unterhaube ausgelegtes Gehäuse in dem Radiallüfter mit einem Filteransatz angeordnet sind. Die Rückwand des Gehäuses ist mit Wandhaken, die in Schlitze an der Gehäuserückwand eingreifen, an eine Wandfläche festlegbar. Gemäß einer Ausführungsform sind zur Festlegung des Gehäuses an einer Wand Befestigungsbleche vorgesehen. Das einzelne Befestigungsblech umfasst hierbei jeweils zwei obere Haken und zwei untere Haken. Die oberen Haken weisen ein Eingriffsmaß auf, welches etwa der Materialstärke der Gehäuserückwand entspricht. Die unteren Haken weisen ein Eingriffsmaß auf, welches zur Neigungsjustierung Freiraum aufweist.

Schließlich offenbart die EP 2 119 970 A2 ein Montagesystem zum Montieren eines an einer Wand befestigbaren Gehäuses einer Dunstabzugshaube sowie Verfahren zum Befestigen eines diesbezüglichen Gehäuses. Das Montagesystem umfasst einen an einer Wand befestigbaren Montagebügel und ein am Montagebügel lösbar befestigbares Gehäuse, nämlich ein Kamingehäuse. Der Montagebügel weist an der Wand anordbare Wandelemente mit je einer Bohrlochöffnung auf. Weiterhin weist der Montagebügel seitlich angeordnete Halteelemente auf, die in an der Rückseite des Gehäuses angeordnete Ausnehmungen, die durch Schlitze in Rückwandbereichen des Gehäuses gebildet sind, eingreifen. Die Halteelemente sind flügelartig, sich rechtwinklig von den Wandelementen wegstreckende Bereiche des Montagebügels.

Eine Generation von Dunstabzugshauben, bei der statt der boxförmigen Sichthaube eine schräg stehende Sichthaube, die auch als Wrasenschirm bezeichnet wird, verwendet wird, wird als Schrägessen bezeichnet. Um die Herstellungskosten zu senken und das optische Erscheinungsbild zu verbessern, wird Konstruktion nicht so hoch aufgebaut. Hierdurch kann zum einen ein geringerer Materialeinsatz und weniger Bedarf an Verpackungsmaterial erzielt werden.

Bei Dunstabzugshauben, die als Umlufthauben ausgestaltet sind, das heißt lediglich im Umluftbetrieb betrieben werden, ist das Vorsehen eines Kamins nicht notwendig. Bei diesen Dunstabzugshauben wird die Luft über Fett und Kohlefilter gereinigt und ohne weitere Verrohrung von der Dunstabzugshaube zu der Raumdecke wieder zurück in den Raum, in dem die Dunstabzugshaube betrieben wird, geblasen.

Insbesondere bei Umlufthauben, die als Schrägessen ausgeführt sind, wird durch die Schrägstellung des Wrasenschirms, der beispielsweise aus einer Platte, insbesondere Glasplatte bestehen kann, der Lüfterkasten von vorne optisch komplett abgedeckt. Deshalb sollten oberhalb des Lüfterkastens auch keine weiteren Aufbauten wie Wandbefestigung zu sehen sein.

Der Erfindung liegt daher die Aufgabe zugrunde eine Dunstabzugshaube mit Wandbefestigungsvorrichtung zu schaffen, die zum einen eine einfache und sichere Befestigung des Lüfterkastens an der Montagewand erlaubt und zum anderen ein gutes optisches Erscheinungsbild der Dunstabzugshaube zulässt.

Der Erfindung liegt die Erkenntnis zugrunde, dass diese Aufgabe gelöst werden kann, indem ein Adapterelement verwendet wird, das zwischen der Rückseite des Lüfterkastens und der Raumwand, an der die Dunstabzugshaube befestigt werden soll, liegt und mit dem Lüfterkasten lösbar verbunden ist.

Die Aufgabe wird daher gelöst durch eine Dunstabzugshaube, die einen Lüfterkasten aufweist, der in der Rückseite mindestens eine Befestigungsöffnung aufweist. Die Dunstabzugshaube ist dadurch gekennzeichnet, dass die Dunstabzugshaube ein Adapterelement umfasst, das mit der Vorderseite an zumindest einem Teil der Rückseite des Lüfterkastens anliegt, dass das Adapterelement eine Grundfläche aufweist, dass an der Grundfläche mindestens ein Einhängevorsprung angeordnet ist, der sich von der Grundfläche aus zumindest bereichsweise nach vorne erstreckt, und dass in die Grundfläche mindestens ein Schraubloch eingebracht ist, wobei das Adapterelement aus Blech besteht und mindestens einer der Einhängevorsprünge eine Lasche darstellt, die von der Grundfläche aus schräg nach oben verläuft, und mindestens einer der Einhängevorsprünge einen nach oben gerichteten Arm darstellt, der zumindest bereichsweise zu der Grundfläche des Adapterelementes nach vorne versetzt liegt, wobei der Arm im Bereich des freien Endes parallel zu der Grundfläche liegt und der Übergang von dem versetzt zu der Grundfläche liegenden Bereich zu der Grundfläche durch einen von der Grundfläche aus nach oben geneigten Bereich des Armes gebildet wird, dass an dem Adapterelement drei Einhängevorsprünge vorgesehen sind, wobei im oberen Bereich des Adapterelementes zwei Arme und im unteren Bereich des Adapterelementes eine Lasche vorgesehen ist.

Als Dunstabzugshaube wird erfindungsgemäß vorzugsweise eine Dunstabzugshaube bezeichnet, die einen Lüfterkasten aufweist. Die Dunstabzugshaube kann auch als Esse bezeichnet werden. Als Lüfterkasten wird das Gehäuse bezeichnet, in dem das Gebläse der Dunstabzugshaube aufgenommen ist. Der Lüfterkasten weist vorzugsweise eine rechteckige Form auf und besitzt zumindest eine Rückseite, Seitenwände, einen Deckel und einen Boden. Diese Bereiche des Lüfterkastens sind vorzugsweise als Wände ausgeführt, beispielsweise aus Blech. Die Vorderseite des Lüfterkastens kann ebenfalls als Wand ausgebildet sein. Der Lüfterkasten weist an einer der Wände allerdings eine Einlassöffnung auf. Die Wand, in der die Einlassöffnung gebildet ist, kann gegebenenfalls vollständig ausgespart sein. Beispielsweise ist es bei Schrägessen möglich die Vorderseite des Lüfterkastens auszusparen und dort einen Wrasenschirm vorzusehen. Alternativ kann der Boden des Lüfterkastens die Einlassöffnung aufweisen oder zur Bildung der Einlassöffnung ausgespart sein. In diesem Fall ist an der Unterseite des Lüfterkastens der Wrasenschirm angeordnet.

Richtungsangaben, wie vorne, hinten, oben und unten beziehen sich - soweit nicht anders angegeben - auf die Dunstabzugshaube und deren Teile in dem an der Raumwand montierten Zustand. Die Raumwand, an der die Dunstabzugshaube befestigt ist, wird im Folgenden auch als Montagewand bezeichnet.

Erfindungsgemäß weist der Lüfterkasten in der Rückwand mindestens eine Befestigungsöffnung auf. Die Befestigungsöffnung kann beispielsweise eine in die Rückwand des Lüfterkastens gestanzte Öffnung darstellen. Die Befestigungsöffnung weist vorzugsweise eine rechteckige Form auf. Besonders bevorzugt sind mindestens zwei Befestigungsöffnungen im oberen Bereich der Rückwand des Lüfterkastens vorgesehen. Weiter bevorzugt ist mindestens eine zusätzliche Befestigungsöffnung im unteren Bereich der Rückwand des Lüfterkastens vorgesehen. Die Befestigungsöffnungen dienen zur Befestigung des Lüfterkastens an einem Adapterelement. Insbesondere dienen die Befestigungsvorrichtungen zum Einhängen des Lüfterkastens an dem Adapterelement.

Die Dunstabzugshaube umfasst erfindungsgemäß ein Adapterelement. Das Adapterelement ist lösbar mit dem Lüfterkasten verbunden und dient dazu die Dunstabzugshaube an einer Montagewand zu befestigen. Hierzu wird zunächst das Adapterelement an der Montagewand befestigt und anschließend der Lüfterkasten mit dem Adapterelement verbunden. In dem Zustand, in dem der Lüfterkasten mit dem Adapterelement verbunden ist, liegt das Adapterelement mit dessen Vorderseite an zumindest einem Teil der Rückseite des Lüfterkastens an. Als Adapterelement wird vorzugsweise ein flächiges, ebenes Element bezeichnet, das beispielsweise ein Blech darstellen kann. Das Adapterelement weist eine Grundfläche auf. Mit der Rückseite der Grundfläche liegt das Adapterelement in dem an der Montagewand montierten Zustand vorzugsweise an der Montagewand an. An der Grundfläche ist mindestens ein Einhängevorsprung angeordnet. Der Einhängevorsprung erstreckt sich zumindest bereichsweise von der Grundfläche aus nach vorne. Der Einhängevorsprung dient zum Eingriff mit der Befestigungsöffnung an dem Lüfterkasten. Als Einhängevorsprung können Laschen, Arme, Haken und der gleichen verwendet werden. In der Grundfläche ist weiterhin mindestens ein Schraubloch eingebracht. Das Schraubloch dient zum Durchführen eines Befestigungsmittels, insbesondere einer Schraube, mittels dessen das Adapterelement an der Montagewand befestigt wird.

Indem bei der erfindungsgemäßen Dunstabzugshaube ein Adapterelement vorgesehen ist, das mit dem Lüfterkasten lösbar verbunden ist und das zudem an der Montagewand befestigt werden kann, ist die Montage der Dunstabzugshaube an der Montagewand vereinfacht. Insbesondere kann das Adapterelement über das mindestens eine Schraubloch an der Montagewand angeschraubt werden. Da der Lüfterkasten lösbar mit dem Adapterelement verbunden ist, kann dieses Anschrauben des Adapterelementes an der Montagewand erfolgen, wenn der Lüfterkasten noch nicht mit dem Adapterelement verbunden ist. Anschließend kann die Dunstabzugshaube über den Lüfterkasten an dem Adapterelement eingehängt und damit befestigt werden und ist so an der Montagewand montiert.

Gemäß einer bevorzugten Ausführungsform ist die Höhe des Adapterelementes gleichgroß wie oder kleiner als der Abstand zwischen Deckel, das heißt Oberseite, und Boden, das heißt Unterseite, des Lüfterkastens. Ist der Boden an dem Lüfterkasten ausgespart und an der Unterseite des Lüfterkastens ein Wrasenschirm vorgesehen, so ist die Höhe des Adapterelementes bei dieser Ausführungsform kleiner als der Abstand zwischen dem Deckel und der Unterseite des Lüfterkastens. Auch die Breite des Adapterelementes ist vorzugsweise geringer als die Breite des Lüfterkastens. Indem die Größe des Adapterelementes geringer ist, als die Größe des Lüfterkastens, insbesondere der Rückwand des Lüfterkastens, kann das Adapterelement im montierten Zustand der Dunstabzugshaube vollständig von dem Lüfterkasten abgedeckt sein und ist somit für den Benutzer der Dunstabzugshaube nicht sichtbar. Indem aber der Lüfterkasten mit dem Adapterelement lösbar verbunden ist, kann der Zugriff auf das Adapterelement, insbesondere zur Befestigung an der Montagewand oder zum Lösen von der Montagewand, gewährleistet werden.

Erfindungsgemäß besteht das Adapterelement aus Blech und mindestens ein Einhängevorsprung stellt eine Lasche und/oder einen Arm dar. Durch die Verwendung eines Blechs für das Adapterelement wird die Herstellung der Dunstabzugshaube vereinfacht. Insbesondere können die Einhängevorsprünge mittels Prägen, Stanzen und/oder Biegen aus dem Blech geformt werden. Indem die Einhängevorsprünge somit einteilig mit der Grundfläche sind, sind zudem die Stabilität und damit der Halt der Dunstabzugshaube verbessert. Es sind an dem Adapterelement unterschiedlich geformte Einhängevorsprünge vorgesehen. Es sind eine Lasche im unteren Bereich des Adapterelementes und zwei als Arme ausgestaltete Einhängevorsprünge im oberen Bereich vorgesehen. Als Lasche wird hierbei ein Materialstreifen verstanden, der zu der Grundfläche geneigt in einem Winkel zu dieser nach vorne hervorsteht und gerade verläuft. Als Arm wird ein Materialstreifen bezeichnet, der in einem ersten Winkel zu der Grundfläche geneigt zu dieser nach vorne hervorsteht und sich in einem Teil fortsetzt, das in einem zweiten Winkel zu der Grundfläche liegt. Die Lasche oder der Arm kann bei einem aus einem Blech bestehenden Adapterelement durch Stanzen und Biegen hergestellt werden.

Erfindungsgemäß ist mindestens ein Einhängevorsprung eine Lasche, die von der Grundfläche aus schräg nach oben verläuft. Beispielsweise kann die Lasche unter einem Winkel im Bereich von 20° bis 45° verlaufen. Durch einen nach oben geneigten Einhängevorsprung wird der Lüfterkasten nach dem Einführen der Lasche in eine Befestigungsöffnung des Lüfterkastens durch die Gewichtskraft des Lüfterkastens durch Herabgleiten an der Lasche automatisch auf die Grundfläche zu bewegt und die Wahrscheinlichkeit des Herausspringens kann dadurch verringert werden. Insbesondere wird das Herausspringen, wie später genauer erläutert wird durch Anbringen einer Sicherungsschraube an dem Deckel des Lüfterkastens verhindert.

Erfindungsgemäß ist mindestens ein Einhängevorsprung ein nach oben gerichteter Arm, der im Bereich des freien Endes zu der Grundfläche des Adapterelementes nach vorne versetzt liegt. Der Bereich des freien Endes der Einhängevorsprung liegt parallel zu der Grundfläche. Der Übergang von dem versetzt zu der Grundfläche liegenden Bereich zu der Grundfläche wird durch einen von der Grundfläche aus nach oben geneigten Bereich des Armes gebildet. Durch die Neigung kann ein automatisches Bewegen des Lüfterkastens auf die Grundfläche zu realisiert werden, wenn der Arm in eine Befestigungsöffnung des Lüfterkastens eingeführt wird. Zudem weist die Ausgestaltung der Einhängevorrichtung als Arm den Vorteil auf, dass der zu der Grundfläche vorzugsweise parallel versetzte Bereich der Einhängevorrichtung geeignet ist, Gewichtskraft aufzunehmen. Der Arm kann daher an seinem freien Ende zum Stützen des Lüfterkastens von Innen verwendet werden. In dem versetzten Bereich können in den Arm zusätzlich Prägungen zur Verstärkung eingebracht sein. Zusätzlich oder alternativ kann der Arm auch zur Sicherung gegen Aushängen des Lüfterkastens dienen. Gemäß einer bevorzugten Ausführungsform weist der Arm aber eine Länge auf, die geringer ist als der Abstand des oberen Randes einer oberen Befestigungsöffnung zu dem Deckel des Lüfterkastens. Bei dieser Ausführungsform liegt der Lüfterkasten somit beim Einbringen des Armes in die Befestigungsöffnung nicht auf dem Arm auf, sondern der Arm reicht bis knapp unter den Deckel. Wird bei dieser Ausführungsform eine Sicherungsschraube durch den Deckel und einen Befestigungssteg an dem Arm geführt, so wird der Lüfterkasten fest an das Adapterelement und damit an die Montagewand gedrückt. Dieses Andrücken an das Adapterelement und die Montagewand wird dadurch unterstützt, dass die Einhängevorsprünge vorzugsweise geneigt sind, beispielsweise geneigte Laschen oder Arme mit einem geneigten Übergangsbereich darstellen.

Gemäß einer bevorzugten Ausführungsform ist an mindestens einem Einhängevorsprung des Adapterelementes mindestens ein Befestigungssteg vorgesehen. Der Befestigungssteg ist insbesondere an dem freien oberen Ende des Einhängevorsprungs vorgesehen. Der Befestigungssteg ragt an der Oberkante des Einhängevorsprung von dem Einhängevorsprung aus nach vorne und liegt im montierten Zustand der Dunstabzugshaube an der Innenseite des Deckels des Lüfterkastens an. Durch den Befestigungssteg wird eine Verbindungsfläche geschaffen, über die zum einen das Aufliegen des Lüfterkastens auf der Einhängevorrichtung unterstützt wird. Insbesondere dient der Befestigungssteg zusätzlich zu einem Aufliegen des oberen Randes der Befestigungsöffnung an dem Einhängevorsprung zur Verbesserung des Halts des Lüfterkastens an dem Adapterelement. Zum anderen kann in dem Befestigungssteg eine Schrauböffnung eingebracht sein, über die der Lüfterkasten von oben durch den Deckel des Lüfterkastens mit der Einhängevorrichtung verschraubt werden kann. Da der Befestigungssteg innen an der Unterseite des Deckels des Lüfterkastens anliegt, wird die Sicherungsschraube vorzugsweise von oben durch eine in dem Deckel vorgesehene Schrauböffnung und den Befestigungssteg eingeschraubt und verbindet so den Befestigungssteg mit dem Deckel. Der Befestigungssteg kann an einer Einhängevorrichtung vorgesehen sein, die eine Lasche darstellt oder an einer Einhängevorrichtung, die einen Arm darstellt.

Gemäß einer bevorzugten Ausführungsform ist das mindestens eine Schraubloch in der Grundfläche zu dem mindestens einen Einhängevorsprung benachbart angeordnet. Hierdurch können die auf die Einhängevorsprünge wirkenden Kräfte ohne große Hebelwirkung auf Befestigungsmittel, insbesondere Schrauben übertragen werden, die durch die Schraublöcher geführt sind und die das Adapterelement an der Montagewand befestigen. Besonders bevorzugt ist zu jedem Einhängevorsprung ein Schraubloch benachbart angeordnet.

Gemäß einer bevorzugten Ausführungsform stellt mindestens eines der Schraublöcher ein Langloch dar. Das Langloch kann vertikal oder horizontal ausgerichtet sein. Besonders bevorzugt ist zumindest ein Langloch horizontal und zumindest ein Langloch vertikal ausgerichtet. Indem die Schraublöcher Langlöcher darstellen, kann das Adapterelement bei der Anbringung an der Montagewand auf einfache Weise ausgerichtet werden.

Erfindungsgemäß sind an dem Adapterelement drei Einhängevorsprünge vorgesehen, wobei im oberen Bereich des Adapterelementes zwei Arme und im unteren Bereich des Adapterelementes eine Lasche vorgesehen ist. Durch diese Ausgestaltung des Adapterelementes können die Arme zum Einhängen und zusätzlich zum Abstützen des Lüfterkastens von Innen nach oben dienen. Indem der Einhängevorsprung im unteren Bereich eine Lasche darstellt, ist das Montieren der Dunstabzugshaube weiter vereinfacht, da die Lasche einfach in die Befestigungsöffnung des Lüfterkastens eingeführt werden kann.

Gemäß einer bevorzugten Ausführungsform stellt die Dunstabzugshaube eine Schrägesse oder eine vertikale Esse, die auch als Flat-Esse bezeichnet wird, dar. Bei der Schrägesse ist der Lüfterkasten nach vorne offen und der Wrasenschirm ist geneigt an der Vorderseite angebracht. Bei vertikalen Essen liegt die Ansaugöffnung der Dunstabzugshaube in der Vertikalen, das heißt parallel zu der Montagewand, an der Vorderseite der Dunstabzugshaube. Bei diesen Arten von Dunstabzugshauben können die Vorteile der vorliegenden Erfindung besonders genutzt werden, da in der Regel keine Verkleidung, wie ein Kamin um den Lüfterkasten vorgesehen ist und ein nur an der Rückseite des Lüfterkastens verbundenes Adapterelement ist bei der erfindungsgemäßen Dunstabzugshaube nicht sichtbar.

Die Erfindung wird erneut anhand der beiliegenden Figuren genauer beschrieben.

Es zeigen:
- Figur 1:: eine schematische Perspektivansicht in eine Ausführungsform der erfindungsgemäßen Dunstabzugshaube im montierten Zustand;
- Figur 2:: eine schematische Perspektivansicht in die Ausführungsform der erfindungsgemäßen Dunstabzugshaube nach Figur 1 in Explosionsdarstellung;
- Figur 3:: eine Prinzipskizze der Teile einer Ausführungsform der erfindungsgemäßen Dunstabzugshaube; und
- Figur 4:: eine schematische Perspektivansicht einer Dunstabzugshaube gemäß dem Stand der Technik.

Die Ausführungsform der Dunstabzugshaube 1 in Figur 1 stellt eine Schrägesse dar. Die Dunstabzugshaube 1 umfasst einen Lüfterkasten 10, ein Adapterelement 12 (siehe Figur 2) sowie einen Wrasenschirm 11. Der Lüfterkasten 10 weist in der dargestellten Ausführungsform eine Rückseite 100, einen Deckel 101 und einen Boden 102 auf. Weiterhin umfasst der Lüfterkasten 10 Seitenwände, die zur besseren Sichtbarkeit des Inneren des Lüfterkastens 10 nicht gezeigt sind. In dem Lüfterkasten 10 ist ein Gebläse 13 aufgenommen, dessen Auslassstutzen 130 durch den Deckel 101 des Lüfterkastens 10 hindurchragt. Der Wrasenschirm 11 ist nach vorne geneigt an der Vorderseite des Lüfterkastens 10 angebracht. In der dargestellten Ausführungsform ist der Wrasenschirm 11 mit einer Prallplatte 110 in der Ansaugöffnung der Dunstabzugshaube 1 ausgestaltet.

In der Rückwand 100 des Lüfterkastens 10 sind Befestigungsöffnungen 1000 eingebracht, von denen in Figur 1 nur eine im oberen Bereich und eine im unteren Bereich der Rückwand 100 zu sehen sind. Die Befestigungsöffnungen 1000 weisen eine rechteckige Form auf. Durch die Befestigungsöffnungen 1000 greifen Einhängevorrichtungen 121, 126 eines Adapterelementes 12 hindurch.

Das Adapterelement 12 ist in Figur 2 genauer dargestellt. Das Adapterelement 12 weist eine Grundfläche 120 auf, die sich in der dargestellten Ausführungsform von einem schmalen Streifen als unterer Bereich nach oben aufweitet und in einem breiteren oberen Bereich endet. An dem Adapterelement 12 sind Einhängevorrichtungen 121, 126 ausgebildet. Die Einhängevorrichtungen 121, 126 sind an der Grundfläche 120 angeordnet und ragen von der Grundfläche 120 aus nach vorne.

In der dargestellten Ausführungsform ist im unteren Bereich des Adapterelementes 12 eine Lasche 121 als Einhängevorrichtung vorgesehen. Die Lasche 121 stellt ein Materialstück aus dem Material der Grundfläche 120 des Adapterelementes 12 dar und ist nach vorne aus der Grundfläche 120 herausgebogen. Die Lasche 121 ist nach oben geneigt. Unterhalb der Lasche ist ein Schraubloch 122 in die Grundfläche 120 eingebracht. In der dargestellten Ausführungsform bildet das Schraubloch 122 ein horizontal verlaufendes Langloch. Durch dieses Schraubloch 122 kann eine Montageschraube 124 hindurchgeführt werden und das Adapterelement 12 dadurch an einer Montagewand 2 (siehe Figur 3) befestigt werden.

Im oberen Bereich des Adapterelementes 12, insbesondere an der Oberkante, sind zwei weitere Einhängevorsprünge vorgesehen, die als Arme 126 ausgebildet sind. Die Arme 126 liegen mit deren oberen Bereich zu der Grundfläche 120 nach vorne versetzt und sind in diesem Bereich parallel zu der Grundfläche 120. In dem oberen Bereich der Arme 126 sind vertikale Prägungen eingebracht. An dem freien Ende der Arme 126, das heißt an dem oberen Ende der Arme 126 ist jeweils ein Befestigungssteg 123 vorgesehen. Dieser erstreckt sich von dem Arm 126 nach vorne und liegt in der Horizontalen. Unterhalb der Arme 126 ist jeweils ein Schraubloch 122 vorgesehen. Diese Schraublöcher 122 sind in der dargestellten Ausführungsform durch vertikal verlaufende Langlöcher gebildet. Durch diese Schraublöcher 122 kann jeweils eine Montageschraube 124 hindurchgeführt werden und das Adapterelement 12 dadurch an einer Montagewand 2 befestigt werden.

In Figur 3 ist eine Prinzipskizze der Dunstabzugshaube 1 nach einer Ausführungsform der vorliegenden Erfindung gezeigt, anhand derer nun die Montage der Dunstabzugshaube 1 erneut beschrieben werden soll. In einem ersten Schritt wird das Adapterelement 12 an der Montagewand 2 angeschraubt. Dies ist schematisch durch die Montageschraube 124 im unteren Bereich des Adapterelementes in Figur 3 gezeigt. Zusätzlich wird das Adapterelement 12 aber auch durch weitere Montageschrauben 124 (siehe Figur 2) im oberen Bereich (in Figur 3 nicht gezeigt) an der Montagewand 2 befestigt. In dem befestigten Zustand des Adapterelementes 12 stehen die Einhängevorsprünge 121, 126 nach vorne über die Grundfläche 120 des Adapterelementes 12 hinaus und die Rückseite der Grundfläche 120 liegt an der Montagewand 2 an.

An das so befestigte Adapterelement 12 kann nun der Lüfterkasten 10 der Dunstabzugshaube 1 angebracht werden. Hierzu werden die Befestigungsöffnungen 1000 in der Rückwand 100 des Lüfterkastens 10 mit den Einhängevorsprüngen 121, 126 ausgerichtet. Anschließend wird der Lüfterkasten 10, wie durch den Pfeil in Figur 3 angedeutet, in Richtung auf das Adapterelement 12 zubewegt. Hierbei kommen die Einhängevorsprünge 121, 126 mit den Befestigungsöffnungen 1000 in Eingriff, das heißt werden in diese eingeführt. Aufgrund des Eigengewichts gleitet dann der Lüfterkasten 10 an den Oberseiten der Einhängevorsprünge 121, 126 entlang nach unten, bis die Rückseite des Lüfterkastens 10 an der Vorderseite des Adapterelementes 12, insbesondere der Grundfläche 120 anliegt. In diesem Zustand ragt der als Lasche 121 ausgebildete Einhängevorsprung schräg nach oben in das Innere des Lüfterkastens 10. Der vertikal verlaufende obere Bereich des Armes 126 liegt vorzugweise von innen an der Rückwand 100 des Lüfterkastens 10 an. Zudem liegt der horizontal verlaufende Befestigungssteg 123 von innen an dem Deckel 101 des Lüfterkastens 10 an. Der Befestigungssteg 123 ist an der Oberkante des als Arm 126 ausgeführten Einhängevorsprungs angeordnet und ragt von dem Arm 126 aus nach vorne. Der Arm 126 und insbesondere der Befestigungssteg 123 stützen damit den Lüfterkasten 10 zusätzlich ab. Das Adapterelement 12 ist somit lösbar mit dem Lüfterkasten 10 verbunden.

Vorzugsweise wird in einem weiteren Schritt eine Sicherungsschraube 125 durch den Deckel 101 des Lüfterkastens 10 und eine in dem Befestigungssteg 123 vorgesehene Schrauböffnung 1230 (siehe Figur 2) geführt und der Arm 126 so mit dem Lüfterkasten 10 verschraubt.

Die vorliegende Erfindung liefert somit eine einfache und dennoch zuverlässige Art der Befestigung einer Dunstabzugshaube an einer Montagewand, die auch als Raumwand bezeichnet wird. Vorzugsweise wird ein Adapterelement, das ein Blech darstellt und daher auch als Adapterblech beziehungsweise Aufhängblech bezeichnet werden kann, an die Raumwand geschraubt, dabei ausgerichtet und anschließend wird die Dunstabzugshaube daran gehängt. Mittels der vorzugsweise vorgesehenen zwei Sicherungsschrauben, über die die Arme an dem Deckel des Lüfterkastens befestigt werden, wird der Lüfterkasten gegen Aushebeln gesichert. Beim Anschrauben an die Montagewand werden vorzugsweise erst die beiden oberen Montageschrauben angebracht. Anschließend wird das Aufhängeblech ausgerichtet. Die Montageschrauben sitzen möglichst nahe an den Einhängevorsprüngen, insbesondere einer Lasche und zwei Armen, um für einen möglichst stabilen Sitz des Lüfterkastens an der Wand zu sorgen.

Ein Vorteil der vorliegenden Erfindung ist, dass es aufgrund der Befestigungsart möglich ist, das Adapterelement so zu dimensionieren, dass von den Teilen für die Wandmontage nach dem Anhängen der Dunstabzugshaube nicht mehr zu sehen ist. Das handliche Adapterelement, das vorzugsweise ein Aufhängungsblech ist, ist beim Anschrauben an die Montagewand einfach handzuhaben und auszurichten. Dabei sind die Montageschrauben für den Benutzer noch gut zugänglich. Insbesondere muss nicht mehr die komplette Dunstabzugshaube mit Einstellschrauben oder mit exzentrisch drehenden Kunststoffzylindern ausgerichtet werden, wie dies im Stand der Technik der Fall ist. Somit muss bei der Konstruktion die Zugänglichkeit für eine untere Sicherungsschraube, die im Stand der Technik erforderlich ist, nicht mehr berücksichtigt werden. Das Sichern der Dunstabzugshaube gegen Aushebeln erfolgt erfindungsgemäß vorzugsweise nicht durch das räumlich sehr enge Anschrauben der Haube direkt an die Wand sondern durch zwei bequem zugängliche Sicherungsschrauben, die von oben durch den Deckel des Lüfterkastens in das Aufhängeblech eingeschraubt werden können.

### Bezugszeichenliste

- 1: Dunstabzugshaube

- 10: Lüfterkasten
- 100: Rückwand
- 1000: Befestigungsöffnung
- 101: Deckel
- 102: Boden

- 11: Wrasenschirm
- 110: Prallplatte

- 12: Adapterelement
- 120: Grundfläche
- 121: Einhängevorsprung, Lasche
- 122: Schraubloch
- 123: Befestigungssteg
- 1230: Schrauböffnung
- 124: Montageschraube
- 125: Sicherungsschraube
- 126: Einhängevorsprung, Arm

- 13: Gebläse
- 130: Auslassstutzen

- 2: Montagewand

- LK: Lüfterkasten
- ÜS: Überstand Rückwand
- ES: Exzenter-Schraubelement
- SE: Sicherungselement
- KA: Kamin

## Patentansprüche

1. Dunstabzugshaube, die einen Lüfterkasten (10) aufweist, der in der Rückwand (100) mindestens eine Befestigungsöffnung (1000) aufweist, wobei die Dunstabzugshaube (10) ein Adapterelement (12) umfasst, das mit der Vorderseite an zumindest einem Teil der Rückwand (100) des Lüfterkastens (10) anliegt, wobei das Adapterelement (12) mit dem Lüfterkasten (10) lösbar verbunden ist, wobei das Adapterelement (12) eine Grundfläche (120) aufweist, wobei an der Grundfläche (120) mindestens ein Einhängevorsprung (121, 126) angeordnet ist, der sich von der Grundfläche (120) aus zumindest bereichsweise nach vorne erstreckt, und wobei in die Grundfläche (120) mindestens ein Schraubloch (122) eingebracht ist, **dadurch gekennzeichnet dass** das Adapterelement (12) aus Blech besteht und mindestens einer der Einhängevorsprünge (121, 126) eine Lasche (121) darstellt, die von der Grundfläche (120) aus schräg nach oben verläuft, und mindestens einer der Einhängevorsprünge (121, 126) einen nach oben gerichteten Arm (126) darstellt, der zumindest bereichsweise zu der Grundfläche (120) des Adapterelementes (12) nach vorne versetzt liegt, wobei der Arm im Bereich des freien Endes parallel zu der Grundfläche (120) liegt und der Übergang von dem versetzt zu der Grundfläche (120) liegenden Bereich zu der Grundfläche (120) durch einen von der Grundfläche (120) aus nach oben geneigten Bereich des Armes (126) gebildet wird,
dass an dem Adapterelement (12) drei Einhängevorsprünge (121, 126) vorgesehen sind, wobei im oberen Bereich des Adapterelementes (12) zwei Arme (126) und im unteren Bereich des Adapterelementes (12) eine Lasche (121) vorgesehen ist.

2. Dunstabzugshaube nach Anspruch 1, **dadurch gekennzeichnet, dass** die Höhe des Adapterelementes (12) kleiner oder gleich dem Abstand zwischen Deckel (101) und Boden (102) des Lüfterkastens (10) ist.

3. Dunstabzugshaube nach einem der Ansprüche 1 oder 2, **dadurch gekennzeichnet, dass** an mindestens einem Einhängevorsprung (126) des Adapterelementes (12) mindestens ein Befestigungssteg (123) vorgesehen ist, der an der Oberkante des Einhängevorsprung (126) von dem Einhängevorsprung (126) aus nach vorne ragt und der an der Innenseite des Deckels (101) des Lüfterkastens (10) anliegt.

4. Dunstabzugshaube nach einem der Ansprüche 1 bis 3, **dadurch gekennzeichnet, dass** das mindestens eine Schraubloch (122) zu dem mindestens einen Einhängevorsprung (121, 126) benachbart angeordnet ist.

5. Dunstabzugshaube nach einem der Ansprüche 1 bis 4, **dadurch gekennzeichnet, dass** das mindestens eines der Schraublöcher (122) ein Langloch, vorzugsweise ein horizontales Langloch, darstellt.

6. Dunstabzugshaube nach einem der Ansprüche 1 bis 5, **dadurch gekennzeichnet, dass** die Dunstabzugshaube (1) eine Schrägesse oder eine vertikale Esse darstellt.

## Claims

1. Extractor hood, which has a ventilation box (10), which has at least one fastening opening (1000) in the rear wall (100), wherein the extractor hood (10) comprises an adapter element (12) which rests with the front side against at least one part of the rear wall (100) of the ventilation box (10),
wherein
the adapter element (12) is detachably connected to the ventilation box (10),
wherein
the adapter element (12) has a base area (120),
wherein
at least one suspension projection (121, 126) which extends at least sectionally forwards out from the base area (120) is arranged on the base area (120), and
wherein
at least one screw hole (122) is introduced into the base area (120),
**characterised in that**
the adapter element (12) consists of sheet metal and at least one of the suspension projections (121, 126) represents a flap (121) which runs obliquely upwards out from the base area (120) and at least one of the suspension projections (121, 126) represents an upwardly directed arm (126), which lies forwardly offset at least sectionally with respect to the base area (120) of the adapter element (12), wherein in the region of the free end the arm lies parallel to the base area (120) and the transition from the region lying offset with respect to the base area (120) to the base area (120) is formed by a region of the arm (126) which is upwardly inclined out from the base area (120), that three suspension projections (121, 126) are provided on the adapter element (12), wherein two arms (126) are provided in the upper region of the adapter element (12) and a flap (121) is provided in the lower region of the adapter element (12).

2. Extractor hood according to claim 1, **characterised in that** the height of the adapter element (12) is smaller than or equal to the distance between the cover (101) and bottom (102) of the ventilation box (10).

3. Extractor hood according to one of claims 1 or 2, **characterised in that** at least one fastening web (123) is provided on at least one suspension projection (126) of the adapter element (12), which, at the top edge of the suspension projection (126) projects forwards out from the suspension projection (126) and which rests on the inner side of the cover (101) of the ventilation box (10).

4. Extractor hood according to one of claims 1 to 3, **characterised in that** the at least one screw hole (122) is arranged adjacent to the at least one suspension projection (121, 126).

5. Extractor hood according to one of claims 1 to 4, **characterised in that** the at least one of the screw holes (122) represents an elongated hole, preferably a horizontal elongated hole.

6. Extractor hood according to one of claims 1 to 5, **characterised in that** the extractor hood (1) represents an angled range hood or a vertical flue.

## Revendications

1. Hotte aspirante qui présente un caisson de ventilateur (10) qui présente au moins une ouverture de fixation (1000) dans la paroi arrière (100), dans laquelle la hotte aspirante (10) comprend un élément adaptateur (12) qui est adjacent à au moins une partie de la paroi arrière (100) du caisson de ventilateur (10) avec la face avant, dans laquelle l'élément adaptateur (12) est relié de manière amovible au caisson de ventilateur (10), dans laquelle l'élément adaptateur (12) présente une surface de base (120), dans laquelle au niveau de la surface de base (120) est disposée au moins une saillie de suspension (121, 126) qui s'étend au moins partiellement vers l'avant à partir de la surface de base (120), et dans laquelle au moins un trou de vissage (122) est ménagé dans la surface de base (120), **caractérisée en ce que** l'élément adaptateur (12) se compose d'une tôle et au moins l'une des saillies de suspension (121, 123) représente une languette (121) qui s'étire vers le haut de manière inclinée à partir de la surface de base (120), et au moins l'une des saillies de suspension (121, 126) représente un bras orienté vers le haut (126) qui est décalé vers l'avant au moins partiellement par rapport à la surface de base (120) de l'élément adaptateur (12), dans laquelle le bras est parallèle à la surface de base (120) dans la zone de l'extrémité libre et la transition entre la zone décalée par rapport à la surface de base (120) et la surface de base (120) est formée par une zone du bras (126) inclinée vers le haut à partir de la surface de base (120), **en ce que** trois saillies de suspension (121, 126) sont prévues au niveau de l'élément adaptateur (12), dans laquelle deux bras (126) sont prévus dans la zone supérieure de l'élément adaptateur (12) et une languette (121) est prévue dans la zone inférieure de l'élément adaptateur (12).

2. Hotte aspirante selon la revendication 1, **caractérisée en ce que** la hauteur de l'élément adaptateur (12) est inférieure ou identique à la distance entre le couvercle (101) et le fond (102) du caisson de ventilateur (10).

3. Hotte aspirante selon l'une des revendications 1 ou 2, **caractérisée en ce que**, au niveau d'au moins une saillie de suspension (126) de l'élément adaptateur (12), au moins une patte de fixation (123) est prévue, qui fait saillie vers l'avant au niveau de l'arête supérieure de la saillie de suspension (126) à partir de la saillie de suspension (126) et qui est adjacente à la face interne du couvercle (101) du caisson de ventilateur (10).

4. Hotte aspirante selon l'une des revendications 1 à 3, **caractérisée en ce que** l'au moins un trou de vissage (122) est disposé de manière contiguë à l'au moins une saillie de suspension (121, 126).

5. Hotte aspirante selon l'une des revendications 1 à 4, **caractérisée en ce que** l'au moins un des trous de vissage (122) représente un trou oblong, de préférence un trou oblong horizontal.

6. Hotte aspirante selon l'une des revendications 1 à 5, **caractérisée en ce que** la hotte aspirante (1) représente une cheminée inclinée ou une cheminée verticale.
